# EUROPÄISCHE PATENTANMELDUNG

(11) **EP 0 418 428 A1**
(43) Veröffentlichungstag der Anmeldung: **27.03.1991**
(21) Anmeldenummer: 89123517.8
(22) Anmeldetag: 20.12.1989
(51) Int. Cl.: E01H 8/10, E01B 19/00

(54) **Schienenfahrzeug mit Staubsaugereinrichtung**

(30) Priorität: 16.09.1989 DE 8911089 U; 10.11.1989 DE 8913287 U
(71) Anmelder: HERMANN WIEBE GRUNDSTÜCKS- UND MASCHINENANLAGEN KG, D-28209 Bremen (DE)
(72) Erfinder: Konecny, Dietrich, D-2817 Dörverden (DE)
(74) Vertreter: Hofinger, Engelbert, DDr.

(57) **Zusammenfassung**

Schienenfahrzeug mit mindestens einer Bearbeitungseinrichtung zur Bearbeitung bzw. Reinigung des Gleisoberbaus, bei der zur Vermeidung einer Staubentwicklung im Bereich und/oder hinter der bzw. den Bearbeitungseinrichtung(en) eine oder mehrere Staubaufnahmeeinheit(en) (4,10) einer Staubsaugereinrichtung (7,8,9,11,12) angeordnet ist (sind).

## Beschreibung

Die Erfindung betrifft eine schienengängige Bahnbaumaschine mit mindestens einer Bearbeitungseinrichtung zur Bearbeitung des Gleisoberbaus, insbesondere des Schotterbettes. Die Erfindung betrifft weiters ein Schienenfahrzeug mit einer Reinigungseinrichtung zur Entfernung von eisenteilchenhältigen Verschmutzungen von einem festen Untergrund, insbesondere von einer festen Betonfläche, auf der die Schienen aufliegen.

Beim Verlegen eines Gleisrostes, insbesondere bei der Einbringung des Schotterbettes, entstehen große Mengen an Staub, die während der Arbeit und nach Fertigstellung insbesondere in Tunnelabschnitten einige Nachteile mit sich bringen (beispielsweise erhöhter Verschleiß, Verschmutzung der Züge, Beeinträchtigung der Funktion von Klimaanlagen, Beeinträchtigung der Sicht und Gesundheitsgefährdung durch aufgewirbelten Staub). Selbst bei einer nachträglichen, sehr aufwendigen Reinigung der Tunnelwände ist es nur schwer möglich, den bei der Verlegung des Gleisrostes entstandenen Staub wieder zu entfernen. Außerdem lassen sich damit Beeinträchtigungen durch Staub bei der Arbeit nicht vermeiden.

Eine Aufgabe der Erfindung ist es, eine Bahnbaumaschine zu schaffen, mit der die mit der Staubbildung bei der Bearbeitung des Gleisoberbaus, insbesondere des Schotterbettes, verknüpften Nachteile vermieden werden können.

Dies wird erfindungsgemäß dadurch erreicht, daß im Bereich und/oder in Arbeitsrichtung gesehen hinter wenigstens einer Bearbeitungseinrichtung eine oder mehrere Staubaufnahmeeinheit(en) einer Staubsaugereinrichtung angeordnet ist (sind.)

Gemäß dieser Variante der Erfindung wird der Staub bereits bei der Entstehung, beispielsweise bei der Schottereinbringung durch eine oder mehrere Staubaufnahmeeinheiten einer Staubsaugereinrichtung aufgenommen und somit dessen Verbreitung verringert. Damit kann die Anlagerung von Staub an den Tunnelwänden weitgehend vermieden werden. Außerdem kommt es bei der Gleisbearbeitung in Wohgegenden zu keinen störenden Beeinträchtigungen durch entstehenden Staub.

Gemäß einer bevorzugten Ausführung dieser Variante ist vorgesehen, daß die Staubaufnahmeeinheit bzw. zumindest ein Teil der Staubaufnahmeeinheiten gegenüber der Bahnbaumaschine verstellbar, vorzugsweise von der Bahnbaumaschine nach der Seite hin ein- und ausschwenkbar und vorzugsweise in jeder Zwischenlage feststellbar ist. Damit läßt sich im Betrieb eine große Arbeitsbreite erreichen. Durch Einschwenken der Staubaufnahmeeinheiten sind auch Überstellfahrten, bei denen keine Teile über das vorgeschriebene Lichtraumprofil vorstehen dürfen, einfach möglich. Das Ausschwenken bzw. Bewegen der Staubaufnahmeeinheiten kann hydraulisch oder elektrisch, aber auch händisch erfolgen. Über die Verstellmöglichkeit der Staubaufnahmeeinheiten ist auch eine einfache Anpassung an die jeweiligen Einsatzbedingungen möglich.

Je nach Bearbeitungseinrichtung können die Staubaufnahmeeinheiten an günstigen Stellen positioniert werden. Bei Bearbeitungseinrichtungen, wie beispielsweise Pflugscharen zur Verteilung des Schotters, bei denen der Staub zunächst großteils liegen bleibt, ist es vorteilhaft, wenn die Staubaufnahmeeinheiten in Betriebstellung knapp über dem Gleisrost angeordnet sind und von dort bzw. dem darunter liegenden Schotterbett den Staub aufnehmen. Bei staubaufwirbelnden Bearbeitungseinrichtungen,wie beispielsweise Kehrbesen, Stopfpickel, ist es günstig, wenn die Staubaufnahmeeinheit direkt neben dieser Bearbeitungseinrichtung, vorzugsweise im wesentlichen oberhalb dieser Bearbeitungseinrichtung angeordnet ist. Eine zumindest teilweise Kapselung der staubaufwirbelnden Bearbeitungseinrichtung durch die Staubaufnahmeeinheit ist in Fällen, wo eine besonders geringe Staubentwicklung erwünscht ist, möglich.

In der Praxis wird man die Staubaufnahmeeinheiten als Saugkästen ausbilden, die über Rohrleitungen oder flexible Schlauchleitungen an einem zentralen Saugventilator mit vorgeschaltetem Filter angeschlossen sind. Solche Saugkästen lassen sich an den für die Staubaufnahme günstigsten Stellen leicht positionieren, während der leistungsstarke Saugventilator und der vorgeschaltete Filter beispielsweise oben auf der Bahnbaumaschine Platz finden.

Besonders eignet sich diese Variante der Erfindung für einen schienengängigen Schotterpflug mit wenigstens einer Pflugschar zur gleichmäßigen Verteilung von auf die Schienen aufgebrachtem Schotter. Bei einem solchen Schotterpflug ist es vorteilhaft, wenn in Arbeitsrichtung gesehen hinter den Pflugscharen wenigstens eine knapp über dem Gleisrost absaugende Staubsaugeinheit vorgesehen ist, wobei günstigerweise beiderseits der Bahnbaumaschine ein- und ausschwenkbar staubaufnehmende Saugkästen vorgesehen sind. Ein solcher Schotterpflug weist im allgemeinen am, in Arbeitsrichtung gesehen,hinteren Ende einen rotierenden Kehrbesen auf, der Material auf ein quer zur Fahrzeuglängsrichtung laufendes, seitlich austragendes Förderband kehrt. Dieser Kehrbesen stellt die Hauptstaubquelle eines Schotterpfluges dar. Um eine störende Staubentwicklung weitgehend zu unterbinden, ist es vorteilhaft, wenn ein über dem seitlich austregenden Förderband angeordneter und zumindest teilweise über dem Kehrbesen reichender Saugkasten vorgesehen ist, der sich im wesentlichen über die gesamte Kehrbesenbreite erstreckt.

Die erfindungsgemäße Idee, auf einem Schienenfahrzeug eine Staubsaugereinrichtung vorzusehen, läßt sich auch zur Lösung der Aufgabe heranziehen, ein Schienenfahrzeug mit einer Reinigungseinrichtung zur raschen und vollständigen Entfernung von eisenteilchenhältigen Verschmutzungen (insbesondere von metallischem Schleifstaub) von einem festen Untergrund zu schaffen.

Auf Eisenbahn-Neubaustrecken werden nach dem Verlegen der Gleise alle Schienen mit einem Schleifzug gegebenenfalls mehrmals trocken abgeschliffen. Der metallische Schleifstaub setzt sich dann beispielsweise auf einer festen Betonfläche fest, auf der die Schienen aufliegen. Die Eisenteilchen des Schleifstaubes beginnen relativ rasch zu rosten und werden vom Zug aufgewirbelt, in dessen Sog mitgenommen und setzen sich letztlich am Zug fest, wobei es insbesondere durch Rostbildung zu Schäden kommen kann. Jedenfalls führt dieser eisenteilchenhältige Schleifstaub zu unerwünschten Verschmutzungen am Bahnkörper und an den Zügen.

Gemäß einer weiteren Variante der Erfindung wird nun vorgeschlagen, daß am Schienenfahrzeug wenigstens ein Saugkasten einer Staubsaugereinrichtung angeordnet ist und daß im Bereich der Innenwandung des Saugkastens wenigstens eine zumindest zeitweise magnetische Fläche vorgesehen ist.

Über den Saugkasten, der beispielsweise über Rohrleitungen oder flexible Schlauchleitungen an einem leistungsstarken Saugventilator bzw. eine diesem vorgeschaltete Staubfänger kammer mit entsprechenden Filtereinrichtungen angeschlossen ist, kann ein Großteil der auf dem festen Untergrund aufliegenden Verschmutzungen (beispielsweise Betonstaub und eisenteilchenhältiger Schleifstaub) abgesaugt werden. Durch die im Saugkasten auftretenden Wirbelungen besteht zunächst die Gefahr, daß die relativ schweren metallischen Schleifstaubpartikel an der Innenwandung und an sonstigen Bereichen mit einer geringeren Saugwirkung nach unten fallen und daher unerwünschter Weise auf dem festen Untergrund liegen bleiben. Durch die erfindungsgemäße Ausbildung einer zumindest zeitweise magnetischen Fläche im Inneren des Saugkastens kann dies vermieden werden und sichergestellt werden, daß der nicht ohnehin sofort abgesaugte Teil an metallischem Schleifstaub sich an dieser magnetischen Fläche bzw. Flächen sammelt. Grundsätzlich können auch Permanentmagnete verwendet werden, wobei dann allerdings von Zeit zu Zeit eine mechanische Entfernung der anhaftenden metallischen Partikel nötig ist. Günstigerweise wird man Elektromagnete verwenden, die während des Reinigungsbetriebes eingeschaltet sind und von Zeit zu Zeit abgeschaltet werden können, womit sich die anhaftenden eisenteilchenhältigen Verschmutzungen, insbesondere der metallische Schleifstaub, der beim Schleifen von Schienen entsteht, leicht von den Magnetflächen bringen läßt. Grundsätzlich kann man die an den magnetischen Flächen anhaftenden Eisenteilchen einer weiteren Verwertung zuführen, wenn dies rentabel erscheint. Es besteht aber auch die Möglichkeit durch Ausschalten der Elektromagnete diese Eisenteilchen einfach auf den festen Untergrund auffallen zu lassen und anschließend durch einen Saugventilator gegebenenfalls mit speziellen Saugdüsen aufzusaugen. Im allgemeinen haften die Verschmutzungen relativ fest am Untergrund, insbesondere der beim Schleifen von Schienen entstehende Schleifstaub, setzt sich relativ rasch an der ebenen Betonfläche fest, auf der die Schienen aufliegen. Um solche Verschmutzungen zuverlässig zu entfernen ist gemäß einer bevorzugten Ausführungsform der Erfindung vorgesehen, daß am Schienenfahrzeug wenigstens eine Vorrichtung zur mechanischen Loslösung bzw. Lockerung der Verschmutzung vom festen Untergrund angeordnet ist, die vom Saugkasten umgeben ist, wobei diese Vorrichtung günstigerweise ein rotierender Kehrbesen sein kann. Durch die Kapselung dieser Vorrichtung durch den Saugkasten der Staubsaugereinrichtung kann der im Betrieb aufgewirbelte Staub nicht austreten. Vielmehr wird dieser zum Großteil bereits sofort abgesaugt. Insbesondere bei den eisenteilchenhältigen Verschmutzungen besteht die Gefahr, daß diese zunächst am Kehrbesen od. dgl. festhaften bzw. mit diesem verwirbelt werden und dann an Stellen wieder auf den festen Untergrund gelangen, von denen sie nicht mehr aufgesaugt werden und daher am Untergrund liegenbleiben.

Durch die magnetischen Flächen im Bereich der Innenwandung des Saugkastens werden diese eisenteilchenhältigen Verschmutzungen (Schleifstaub) über längere Zeit zuverlässig gesammelt und von Zeit zu Zeit, beispielsweise durch Abschalten der Elektromagnete von den magnetischen Flächen entfernt. Die magnetischen Flächen können als im Bereich der Innenwandung des Saugkastens angeordnete elektromagnetische Platten ausgebildet sein. Solche elektromagnetischen Platten können entweder selbst magnetfeldererzeugende Stromwicklungen enthalten, es ist aber auch möglich, daß ein oder mehrere an einer ferromagnetischen Platte befestigte Elektromagnete vorgesehen sind, die dann den magnetischen Fluß auf diese Platten übertragen.

Es ist aber auch möglich, die Magnete insbesondere einen oder mehrere Elektromagnete an der Außenwandung des Saugkastens anzubringen, wobei die Magnetfeldlinien im Falle einer nichtmagnetischen Wandung des Saugkastens durch diese hindurch treten können und somit eine Anziehung der Eisenteilchen an die Innenwandung des Saugkastens bewirken können. Wenn die Wandung des Saugkastens gemäß einer bevorzugten Ausführungsform aus einem ferromagnetischen Material beispielsweise Blech besteht, so wird der vom bzw. von den außen liegenden Magneten erzeugte magnetische Kraftfluß auf die Wand übertragen und verteilt sich in dieser. Damit wird die Wandung des Saugkastens selbst zur magnetischen Fläche.

Um auch bei Unebenheiten bzw. Vorsprüngen auf dem zu reinigenden Untergrund eine zuverlässige Reinigungswirkung erzielen zu können, kann gemäß einer bevorzugten Ausführungsform der Erfindung vorgesehen sein, daß der Saugkasten entlang der Ränder der dem festen Untergrund zugewandten Saugöffnung elastische Dichtlippen oder dgl. aufweist. Ist der Saugkasten und gegebenenfalls die darin angeordnete mechanische Lockerungs-Vorrichtung (Kehrbesen) verstellbar am Schienenfahrzeug gelagert, so ist es auch möglich, feste Untergründe seitlich neben dem Gleis zu reinigen, insbesondere können auch Kabelschächte und Tunnelwände abgesaugt werden.

Um besonders lose auf dem Untergrund aufliegenden Staub von vornherein abzusaugen, kann vorgesehen sein, daß außerhalb des Saugkastens - in Arbeitsrichtung gesehen - vorzugsweise vor diesem wenigstens eine Saugdüse angeordnet ist. Zur Führung des innerhalb der Magnetkammer verwirbelten Staubes können im Saugkasten ein oder mehrere Austrittsdüsen für Druckluft vorgesehen sein. Mit diesen ist es beispielsweise möglich, Staub aus in Hinblick auf die Saugwirkung "toten" Winkeln zu blasen und der Absaugung zuzuführen. Durch einen auf den Untergrund gerichteten Druckluftstrahl kann man zusätzlich eine Lockerung von festgesetzten Verschmutzungen erzielen.

Die Erfindung wird in der folgenden Figurenbeschreibung durch Ausführungsbeispiele näher erläutert.

Es zeigen die Fig. 1 eine schematische Seitenansicht, die Fig. 2 eine schematische Draufsicht auf ein Ausführungsbeispiel einer erfindungsgemäßen Bahnbaumaschine, die Fig. 3 eine schematische Seitenansicht auf ein weiteres Ausführungsbeispiel eines erfindungsgemäßen Schienenfahrzeugs und die Fig. 4 eine Ansicht auf den Bereich des Saugkastens des in Fig. 3 dargestellten Schienenfahrzeuges entgegen der Arbeitsrichtung.

Der in den Fig. 1 und 2 dargestellte Schotterpflug, der sich in Arbeitsrichtung 1 bewegt, weist als Bearbeitungseinrichtungen Pflugscharen 2 und einen rotierenden Kehrbesen 3 auf. Die Pflugscharen 2 verteilen den bei der Gleisrostverlegung auf den Gleisrost gebrachten Schotter nach außen, während der rotierende Kehrbesen 3 den Gleisrost und insbesondere die Schienen abkehrt, wobei er das abgekehrte Material auf ein quer zur Fahrzeuglängsrichtung bewegtes Förderband 6 (Schleuderband) schafft, das das Material nach einer Seite hin auswirft.

Der Kehrbesen 3 stellt sicherlich die Hauptstaubquelle des dargestellten Schotterpfluges dar. Um Nachteile durch den entstehenden Staub zu vermeiden, wird dieser gemäß der Neuerung durch eine als Saugkasten 4 ausgebildete Staubaufnahmeeinheit einer Staubsaugereinrichtung gleich bei der Entstehung abgesaugt.

Der Saugkasten 4 erstreckt sich oberhalb des Förderbandes 5 im wesentlichen über die gesamte Länge des Förderbandes 5 bzw. über die gesamte Breite des Kehrbesens 3. Der Saugkasten ist über eine Leitung 7 mit einer Kammer 9 verbunden, aus der die Luft über einen leistungsstarken Saugventilator 8 abgesaugt wird. Der Staub wird dabei durch eine vorgeschaltete Filtereinrichtung 12 in der Kammer 9 zurückgehalten.

Um den bei der Schotterverteilung durch die Pflugscharen 2 anfallenden Staub aufzusaugen, sind gegenüber dem Schienenfahrzeug seitlich ausschwenkbare Saugkästen 10 vorgesehen, die vollständig ausschwenkbar sind (Stellung 10), die aber auch in jeder Zwischenstellung 10′ feststellbar sind. Die Saugkästen 10 sind knapp über dem Gleisrost angeordnet und saugen von dort den Staub beiderseits des Schienenfahrzeugs auf. Um die Saugwirkung in den Saugkästen 10 zu erzeugen, stehen diese über Rohrleitungen oder flexible Schlauchleitungen 11 ebenfalls mit der Kammer 9 in Verbindung, aus der die Luft unter Zurückhaltung des Staubes durch den Filter 12 vom Ventilator 8 abgesaugt wird. Für den Saugkasten 4 und die beiden Saugkästen 10 wird also vorteilhafter Weise ein und derselbe Saugventilator verwendet.

Insgesamt erfolgt beim erfindungsgemäßen Schotterpflug eine zuverlässige Absaugung des Staubes bereits bei dessen Entstehung, womit die durch den Staub hervorgerufenen Nachteile bereits von vornherein ausgeschaltet werden können. Die Erfindung ist selbstverständlich nicht auf den dargestellten Schotterpflug beschränkt. Vielmehr lassen sich die erfindungsgemäßen Staubaufnahmeeinheiten einer Staubsaugereinrichtung auch bei anderen Bearbeitungseinrichtungen des Gleisoberbaus, insbesondere des Schotterbettes, beispielsweise bei Stopfmaschinen, einsetzen, wobei die Ausbildung und Lage der Staubaufnahmeeinheiten je nach Typ der Bearbeitungseinrichtung variieren kann. Die erfindungsgemäße Staubsaugereinrichtung läßt sich vorteilhaft auch auf einem Schienenfahrzeug zur Entfernung von eisenteilchenhältigen Verschmutzungen von einem festen Untergrund einsetzen, wie es im folgenden näher erläutert wird.

Das in Arbeitsrichtung 1 auf den Schienen 22 bewegte Schienenfahrzeug weist zur Entfernung von eisenteilchenhältigen Verschmutzungen von der festen Betonfläche 23 einen Saugkasten 24 einer Staubsaugereinrichtung auf, der über eine Rohrleitung 25 mit einer Kammer 26 in Verbindung steht, aus der die Luft unter Zurückhaltung des Staubes durch einen Filter über das leistungsstarke Sauggebläse 27 abgesaugt wird. Wie aus Fig. 4 ersichtlich ist, weist der Saugkasten24 auf beiden Seiten eine solche Rohrleitung 25 auf. Wenn der Saugkasten24 verstellbar am Schienenfahrzeug gelagert ist, so kann anstelle der starren Rohrleitung 25 auch eine flexible Schlauchleitung vorgesehen sein.

Zur mechanischen Loslösung bzw. Lockerung von Verschmutzungen, die an der Betonfläche 23 festhaften, ist innerhalb des Saugkastens ein rotierender Kehrbesen 28 vorgesehen, der in Richtung des Pfeiles 29 rotiert. Ein Großteil des aufgewirbelten Staubes wird sofort über die Rohrleitungen25 abgesaugt. Eisenteilchenhältige Verschmutzungen, insbesondere Schleifstaub, der beim Abschleifen der Schienen entsteht, wird an der Innenwandung des Saugkastens 24 gesammelt. Dazu sind Elektromagnete 30 vorgesehen, die beim vorliegenden Ausführungsbeispiel an der Außenwandung des aus Stahlblech od. dgl. bestehenden Saugkastens 24 befestigt sind. Im eingeschalteten Zustand der Elektromagnete 30 ist ein Großteil der Innenwandung des Saugkastens 24 magnetisch wodurch Eisenteilchen daran festhaften und gesammelt werden. Damit wird verhindert, daß diese Eisenteilchen vom Kehrbesen 28 herumgewirbelt werden und hinter diesem auf dem Untergrund liegen bleiben. Von Zeit zu Zeit kann eine Abschaltung der Elektromagnete 30 erfolgen, wodurch der angesammelte metallische Schleifstaub nach unten fällt bzw. gleich vom laufenden Saugventilator27 abgesaugt wird. Jener Teil des metallischen Schleifstaubes (oder einer sonstigen eisenteilchenhältigen Verschmutzung) der nicht sofort abgesaugt wird, liegt erneut auf den Beton-Untergrund23 auf. Durch ein Rückwärtsfahren des Fahrzeuges um einen Betrag der etwa der Länge des Saugkastens entspricht, kann dieser lose auf dem Untergrund 23aufliegende Staub über die Saugdüsen 31 abgesaugt werden, welche über Leitungen 32 mit dem Unterdruck erzeugenden Ventilator27 bzw. der diesem vorgeschalteten Kammer26 in Verbindung stehen. Im Normalbetrieb, also im Betrieb in Arbeitsrichtung 1, wird über diese Saugdüsen 31 bereits ein Teil des lose auf dem Untergrund23 aufliegenden Staubes aufgesaugt. Im Inneren des Saugkastens24 ist weiters eine Druckluftleitung 23 mit mehreren schräg nach unten gerichteten Austrittsdüsen 34 vorgesehen, um hinter den Kehrbesen28 noch allfällig vorhandenen Staub mit dem Kehrbesen zuzuführen.

Gegenüber dem in Fig. 3 und 4 dargestellten Ausführungsbeispiel können beispielsweise auch mehrere hintereinander oder nebeneinander liegende Saugkästen vorgesehen sein. Über eine verstellbare Lagerung des oder der Saugkästen am Schienenfahrzeug kann beispielsweise auch eine Absaugung von Tunnelwänden erfolgen. Das Schienenfahrzeug,auf dem die erfindungsgemäße Reinigungseinrichtung angebracht ist, kann selbstfahrend sein, es kann aber auch ein gezogener Waggon sein. Gegenüber dem in den Fig. 3 und 4 dargestellten Ausführungsbeispiel kann die Ausbildung des Saugkastens derart sein, daß es möglich ist, im Inneren des Saugkastens elektromagnetische Platten vorzusehen, die den metallischen Schleifstaub anziehen und sammeln.

## Patentansprüche

1. Schienengängige Bahnbaumaschine mit mindestens einer Bearbeitungseinrichtung zur Bearbeitung des Gleisoberbaus, insbesondere des Schotterbettes, dadurch gekennzeichnet, daß im Bereich und/oder in Arbeitsrichtung gesehen hinter wenigstens einer Bearbeitungseinrichtung eine oder mehrere Staubaufnahmeeinheit(en) (4,10) einer Staubsaugereinrichtung (7,8,9,11,12) angeordnet ist (sind).

2. Bahnbaumaschine nach Anspruch 1, dadurch gekennzeichnet, daß die Staubaufnahmeeinheit (10) bzw. zumindest ein Teil der Staubaufnahmeeinheiten (10) gegenüber der Bahnbaumaschine verstellbar, vorzugsweise von der Bahnbaumaschine nach der Seite hin ein- und ausschwenkbar und vorzugsweise in jeder Zwischenlage feststellbar ist.

3. Bahnbaumaschine nach Anspruch 2, dadurch gekennzeichnet, daß beiderseits der Bahnbaumaschine ein - und ausschwenkbare Staubaufnahmeeinheiten (10) angeordnet sind.

4. Bahnbaumaschine nach einem der Ansprüche 1 bis 3, dadurch gekennzeichnet, daß die Staubaufnahmeeinheit (10) bzw. zumindest ein Teil der Staubaufnahmeeinheiten (10) in Betriebsstellung knapp über dem Gleisrost angeordnet ist und von dort den Staub aufnimmt.

5. Bahnbaumaschine nach einem der Ansprüche 1 bis 4, dadurch gekennzeichnet, daß bei wenigstens einer Bearbeitungseinrichtung (3,5) eine oder mehrere Staubaufnahmeeinheit(en) direkt neben dieser Bearbeitungseinrichtung, vorzugsweise im wesentlichen oberhalb dieser Bearbeitungseinrichtung (3,5) angeordnet ist (sind).

6. Bahnbaumaschine nach einem der Ansprüche 1 bis 4, dadurch gekennzeichnet, daß die Staubaufnahmeeinheit(en) jeweils als ein Saugkasten (4 bzw. 10) ausgebildet ist (sind), der über Rohrleitungen (7,11) oder flexible Schlauchleitungen (7,11) an einen Saugventilator (8) bzw. eine diesem vorgeschaltete Staubfängerkammer (9) mit dem Saugventilator (8) vorgeschaltetem Filter (12) angeschlossen ist.

7. Bahnbaumaschine nach Anspruch 6, dadurch gekennzeichnet, daß alle Saugkästen (4,10) der Bahnbaumaschine an ein und demselben Saugventilator (8) bzw. Staubfängerkammer (9) angeschlossen sind.

8. Bahnbaumaschine nach einem der Ansprüche 1 bis 7, mit wenigstens einer Pflugschar zur gleichmäßigen Verteilung von auf die Schienen aufgebrachtem Schotter, dadurch gekennzeichnet, daß in Arbeitsrichtung gesehen hinter der bzw. den Pflugschar(en) (2) wenigstens eine knapp über dem Gleisrost absaugende Staubabsaugeinheit (10) vorgesehen ist.

9. Bahnbaumaschine nach einem der Ansprüche 1 bis 8, mit einem rotierenden Kehrbesen, der Material auf ein quer zur Fahrzeuglängsrichtung laufendes, seitlich austragendes Förderband kehrt, dadurch gekennzeichnet, daß ein über dem seitlich austragenden Förderband (5) angeordneter und zumindest teilweise über dem Kehrbesen (3) reichender Saugkasten (4) vorgesehen ist, der sich im wesentlichen über die gesamte Kehrbesenbreite erstreckt.

10. Schienenfahrzeug mit einer Reinigungseinrichtung zur Entfernung von eisenteilchenhältigen Verschmutzungen von einem festen Untergrund, insbesondere von einer festen Betonfläche, auf der die Schienen aufliegen, dadurch gekennzeichnet, daß am Schienenfahrzeug wenigstens ein Saugkasten (24) einer Staubsaugereinrichtung (25,26,27) angeordnet ist und daß im Bereich der Innenwandung des Saugkastens (24) wenigstens eine zumindest zeitweise magnetische Fläche vorgesehen ist.

11. Schienenfahrzeug nach Anspruch 10, dadurch gekennzeichnet, daß am Schienenfahrzeug wenigstens eine Vorrichtung (28) zur mechanischen Loslösung bzw. Lockerung der Verschmutzung vom festen Untergrund angeordnet ist, die vom Saugkasten(24) umgeben ist.

12. Schienenfahrzeug nach Anspruch 11, dadurch gekennzeichnet, daß die Vorrichtung zur mechanischen Loslösung bzw. Lockerung der Verschmutzung ein an sich bekannter rotierender Kehrbesen (28) ist.

13. Schienenfahrzeug nach einem der Ansprüche 10 bis 12, dadurch gekennzeichnet, daß im Bereich der Innenwandung des Saugkastens (24) wenigstens eine elektromagnetische Platte angeordnet ist.

14. Schienenfahrzeug nach einem der Ansprüche 10 bis 12, dadurch gekennzeichnet, daß an der Außenwandung des Saugkastens (24) wenigstens ein Elektromagnet (30) angeordnet ist.

15. Schienenfahrzeug nach Anspruch 14, dadurch gekennzeichnet, daß der bzw. die Elektromagnet(e) (30) flächig ausgedehnt sind.

16. Schienenfahrzeug nach Anspruch 14 oder 15, dadurch gekennzeichnet, daß die Wandung des Saugkastens (24) aus einem ferromagnetischen Material, vorzugsweise aus Blech besteht.

17. Schienenfahrzeug nach einem der Ansprüche 10 bis 16, dadurch gekennzeichnet, daß sich die magnetische Fläche bzw. Flächen insgesamt über einen Großteil der Innenwandung des Saugkastens (24) erstrecken.

18. Schienenfahrzeug nach einem der Ansprüche 10 bis 17, dadurch gekennzeichnet, daß der Saugkasten (24) entlang der Ränder der dem festen Untergrund zugewandten Saugöffnung elastische Dichtlippen oder dgl. aufweist.

19. Schienenfahrzeug nach einem der Ansprüche 10 bis 18, dadurch gekennzeichnet, daß der Saugkasten (24) und gegebenenfalls die darin angeordnete mechanische Lockerungs-Vorrichtung (28) verstellbar am Schienenfahrzeug gelagert sind.

20. Schienenfahrzeug nach einem der Ansprüche 10 bis 19, dadurch gekennzeichnet, daß außerhalb des Saugkastens (24) - in Arbeitsrichtung gesehen - vorzugsweise vor diesem wenigstens eine Saugdüse (31) angeordnet ist.

21. Schienenfahrzeug nach einem der Ansprüche 10 bis 20 , dadurch gekennzeichnet, daß im Saugkasten (24) eine oder mehrere Austrittsdüsen (34) für Druckluft vorgesehen ist (sind).
